# EUROPÄISCHE PATENTSCHRIFT

(11) **EP 2 647 776 B1**
(45) Veröffentlichungstag und Bekanntmachung des Hinweises auf die Patenterteilung: **02.08.2017**
(21) Anmeldenummer: 13001700.7
(22) Anmeldetag: 03.04.2013
(51) Int. Cl.: E04B 1/82, A45B 23/00

(54) **Licht- und Akustikschirm**
Lighting and acoustics umbrella
Parapluie éclairage et acoustique

(30) Priorität: 04.04.2012 DE 202012003490 U
(43) Veröffentlichungstag der Anmeldung: 09.10.2013
(73) Patentinhaber: Koch, Hans-Jürgen, 83253 Rimsting (DE)
(72) Erfinder: Koch, Hans-Jürgen, 83253 Rimsting (DE)
(74) Vertreter: Hoefer & Partner Patentanwälte mbB

(56) Entgegenhaltungen:
- EP-A1- 0 192 375
- US-A- 3 851 164
- US-B1- 6 491 405

## Beschreibung

Die Erfindung betrifft einen Licht- und Akustikschirm gemäß Anspruch 1.

Aus der WO 01/905121 ist eine Vorrichtung zur flächigen Ausgestaltung von Räumen bekannt, die eine Membrane mit einer beliebigen dreidimensionalen Form aufweist. Obwohl es mit dieser Vorrichtung möglich ist, Geräusche in Räumen zumindest teilweise zu absorbieren, und einfallendes Licht zu reflektieren und zu transmittieren, sind jedoch Verbesserungen hinsichtlich der Schallabsorption und der lichttechnischen Wirkung wünschenswert. Aus der US 6 491 405 B1 ist ein fotografischer Schirm bekannt, der eine erste- und eine darunterliegende zweite Deckschicht umfasst, die im Bereich eines Mastes einen Raum begrenzen. Ferner ist eine Lichtquelle vorgesehen, die entweder unterhalb des Schirmes oder in einem weiteren Raum angeordnet ist. Dokument EP 0 192 375 A1 offenbart den Oberbegriff des Anspruchs 1 und beschreibt einen fotografischen Lichtdiffuser, der eine Tragstange und einen kollabierbaren Rahmen mit einer Mehrzahl von Rippen und Streckern umfasst. Der Rahmen und die Tragstange sind von zwei lichtdurchlässigen Schichten bedeckt, die gemeinsam einen Innenraum zur Aufnahme einer Lichtquelle begrenzen. Ein Zugang in den Innenraum wird durch eine oder mehrere schließbare Öffnungen in der Abdeckung geschaffen.

Es ist daher Aufgabe der vorliegenden Erfindung, einen Licht- und Akustikschirm zu schaffen, der ein hohes Schallabsorptionsvermögen aufweist und mit dem es möglich ist, gleichzeitig lichttechnische Effekte zu bewirken.

Die Lösung dieser Aufgabe erfolgt durch die Merkmale des Anspruchs 1.

Durch die Ausbildung eines geschlossenen Luftraums, der von der aufgespannten dreidimensionalen Akustikgewebeanordnung und einer deren Öffnung schließenden Abdeckmembrane begrenzt wird, ergibt sich eine erhebliche Verbesserung der Schallabsorptionsfähigkeit des erfindungsgemäßen Licht- und Akustikschirms. Durch das Vorsehen einer im Luftraum angeordneten Beleuchtungseinrichtung ist es möglich, aktiv durch Betätigen dieser Beleuchtungseinrichtung Lichteffekte zu bewirken, die sich aus einem Zusammenwirken der Beleuchtungseinrichtung mit der Akustikgewebewandung ergeben. So ist es beispielsweise möglich, die Akustikgewebewandung mit unterschiedlich gefärbtem Licht zu beleuchten, wodurch es möglich wird, die gesamte Akustikgewebewandung in unterschiedlichen Farben erscheinen zu lassen.

Die Unteransprüche haben vorteilhafte Weiterbildungen der Erfindung zum Inhalt.

Weitere Einzelheiten, Merkmale und Vorteile der Erfindung ergeben sich aus nachfolgender Beschreibung eines Ausführungsbeispiels anhand der Zeichnung. Darin zeigt:
- Fig. 1: eine schematische einfache Darstellung einer Ausführungsform des erfindungsgemäßen Licht- und Akustikschirmes, und
- Fig. 2: eine Draufsicht auf den Licht- und Akustikschirm gemäß Fig. 1.

Der nachfolgend vereinfacht als Schirm 1 bezeichnete erfindungsgemäße Licht- und Akustikschirm weist eine Maststütze 2 auf, die an einem gemäß der gewählten Darstellung ersten oberen Endbereich 4 eine dreidimensionale Akustikgewebeanordnung 5 hält, deren obere Öffnung 11 mittels einer Abdeckmembrane 6 geschlossen ist. Hierdurch ergibt sich ein geschlossener Luftraum 3, der, wie eingangs erwähnt, die Schallabsorptionsfähigkeit des Schirms 1 erheblich verbessert.

Die dreidimensionale Akustikgewebewandung 5, die trichter-, pyramiden-, hauben-, oder kegelähnliche Form haben kann, wird mittels eines Druckringprofils 8 an der Maststütze 2 geführt, wozu ein Endbereich 9 der Akustikgewebewandung 5 am Druckringprofil 8 befestigt ist.

Der andere, im Beispielsfalle untere, Endbereich 18 der Akustikgewebewandung 5, ist mittels einer Befestigungseinrichtung 10 an der Maststütze 2 fixiert. Die Befestigungseinrichtung 10 bildet aufgrund ihrer Anordnung einen Tiefpunktbeschlag.

Auf diese Art und Weise ist es möglich, die Akustikgewebewandung 5 in dreidimensionaler Form an der Maststütze 2 aufzuspannen.

Die Abdeckmembrane 6 ist über die Öffnung 11 zur Bildung des geschlossenen Luftraums 3 gespannt, wozu sie über einen Maststützenkopf 12 verläuft, der bei der erfindungsgemäße Ausführungsform mit einem Hochpunktbeschlag versehen ist. Hierfür ist, wie insbesondere aus Fig. 2 ersichtlich, eine Abspannseilanordnung 13 vorgesehen, die im beispielsweise aus drei sich im Hochpunktbeschlag bzw. Maststützenkopf 12 kreuzenden Abspannseilen 13A, 13B, 13C gebildet wird, deren äußere Endpunkte jeweils mit dem Druckringprofil 8 verbunden sind, was sich im Einzelnen aus der Fig. 2 erschließt.

Wie Fig. 1 zeigt, ist innerhalb des Luftraums 3 eine Beleuchtungseinrichtung 7 angeordnet, die am oberen Endbereich 4 der Maststütze 2 fixiert ist und mit einer internen oder externen (nicht gezeigten) Stromquelle versehen sein kann.

Die Beleuchtungseinrichtung 7 kann mittels einer Steuereinrichtung 17, die ebenfalls an der Maststütze 2 angeordnet ist, betätigt werden.

Um die Maststütze 2 in ihrer Höhe einstellen zu können, kann diese beispielsweise als Teleskopstange ausgebildet sein. Alternative kann die Maststütze 2 in ihrer Höhe über Distanzstücke eingestellt werden.

Die auf den Luftraum 3 zuweisende Fläche der Abdeckmembrane 6 kann zusätzlich mit einer Reflektionsschicht versehen sein, damit von der Beleuchtungseinrichtung 3 ausgestrahltes Licht reflektiert werden kann.

Zum Aufstellen der Maststütze 2 ist der untere Endbereich 15 mit einem Standfuß 16 versehen, der ein integrale Bestandteil der Maststütze 2 oder ein separates Bauteil sein kann.

Neben der voranstehenden schriftlichen Offenbarung der Erfindung wird hiermit zu deren Ergänzung explizit auf die zeichnerische Darstellung der Erfindung in den Fig. 1 und 2 Bezug genommen.

### Bezugszeichenliste

- 1: Licht- und Akustikschirm
- 2: Maststütze
- 3: Geschlossener Luftraum
- 4: Erster Endbereich der Maststütze 2
- 5: Akustikgewebewandung/Akustikgewebeanordnung
- 6: Abdeckmembrane
- 7: Beleuchtungseinrichtung
- 8: Druckringprofil
- 9: Endbereich der Akustikgewebewandung 5
- 10: Befestigungsvorrichtung
- 11: Öffnung/Trichteröffnung der Akustikgewebewandung 5
- 12: Maststützenkopf/Hochpunktbeschlag
- 13: Abspannseilanordnung
- 13A, 13B, 13C: Abspannseile
- 14: Maststützenbereich im Luftraum 3
- 15: Unteres Ende der Maststütze 2
- 16: Standfuß
- 17: Steuereinrichtung
- 18: Unterer Endbereich der Akustikgewebewandung 5

## Patentansprüche

1. Licht- und Akustikschirm
- mit einer Maststütze (2);
- mit einem geschlossenen schallabsorbierenden Luftraum (3),
• der an einem ersten Endbereich (4) der Maststütze (2) angeordnet ist; und
• der von einer aufgespannten dreidimensionalen Akustikgewebewandung (5) und einer Abdeckmembrane (6) begrenzt ist, und
- mit einer Beleuchtungseinrichtung (7), die im Luftraum (3) angeordnet ist,
- wobei die Akustikgewebewandung (5) mittels eines an der Maststütze (2) geführten Druckringprofils (8), an dem ein Endbereich (9) der Akustikgewebewandung (5) befestigt ist, und einer an der Maststütze (2) angeordneten Befestigungsvorrichtung (10) aufgespannt ist, **dadurch gekennzeichnet, dass** das Druckringprofil (8) mittels einer über einem Maststützenkopf (12) verlaufenden Abspannseileinordnung (13) an der Maststütze (2) geführt ist.

2. Licht- und Akustikschirm nach Anspruch 1, **dadurch gekennzeichnet, dass** die aufgespannte Akustikgewebewandung (5) trichter-, pyramiden-, hauben- oder kegelähnlich ausgebildet ist und eine Öffnung (11) aufweist.

3. Licht- und Akustikschirm nach Anspruch 1 oder 2, **dadurch gekennzeichnet, dass** die Beleuchtungseinrichtung (7) an einem im Luftraum (3) verlaufenden Maststützenbereich (14) befestigt ist.

4. Licht- und Akustikschirm nach einem der Ansprüche 1 bis 3, **gekennzeichnet durch** eine Steuereinrichtung (17), die an dem im Luftraum (3) verlaufenden Maststützenbereich (14) befestigt ist.

5. Licht- und Akustikschirm nach einem der Ansprüche 1 bis 4, **dadurch gekennzeichnet, dass** an einem zweiten Endbereich (15) der Maststütze (2) ein Standfuß (16) angeordnet ist.

6. Licht- und Akustikschirm nach einem der Ansprüche 1 bis 5, **dadurch gekennzeichnet, dass** die Höhe der Maststütze (2) einstellbar ist.

7. Licht- und Akustikschirm nach Anspruch 6, **dadurch gekennzeichnet, dass** die Maststütze (2) als Teleskopstütze ausgebildet ist.

8. Licht- und Akustikschirm nach Anspruch 6, **dadurch gekennzeichnet, dass** die Höhe der Maststütze (2) über Distanzstücke einstellbar ist.

9. Licht- und Akustikschirm nach einem der Ansprüche 1 bis 8, **dadurch gekennzeichnet, dass** die Abdeckmembrane (6) an ihrer zum Luftraum (3) hinweisenden Seite mit einer Reflektionsschicht versehen ist.

## Claims

1. Light and acoustic umbrella
- with a mast support (2),
- with a closed sound-absorbing air space (3)
• which is arranged on a first end region (4) of the mast support (2) and
• which is defined by a clamped three-dimensional acoustic fabric wall (5) and a cover diaphragm (6), and
- with an illumination device (7) which is arranged in the air space (3),
- wherein the acoustic fabric wall (5) is clamped by means of a pressure ring profile (8) which is guided on the mast support (2) and has fastened thereto an end region (9) of the acoustic fabric wall (5), and by means of a fastening device (10) arranged on the mast support (2)
**characterized in that**
the pressure ring profile (8) is guided on the mast support (2) by means of a guy rope arrangement (13) extending over a mast support head (12).

2. Light and acoustic umbrella according to claim 1, **characterized in that** the clamped acoustic fabric wall (5) is designed in the form of a funnel, pyramid, hood or cone, and has an opening (11).

3. Light and acoustic umbrella according to claim 1 or 2, **characterized in that** the illumination device (7) is fastened to a mast support region (14) extending in the air space (3).

4. Light and acoustic umbrella according to any one of claims 1 to 3, **characterized by** a control device (17) which is fastened to the mast support region (14) extending in the air space (3).

5. Light and acoustic umbrella according to any one of claims 1 to 4, **characterized in that** a stand (16) is arranged on a second end region (15) of the mast support (2).

6. Light and acoustic umbrella according to any one of claims 1 to 5, **characterized in that** the height of the mast support (2) is adjustable.

7. Light and acoustic umbrella according to claim 6, **characterized in that** the mast support (2) is designed as a telescopic support.

8. Light and acoustic umbrella according to claim 6, **characterized in that** the height of the mast support (2) is adjustable via spacers.

9. Light and acoustic umbrella according to any one of claims 1 to 8, **characterized in that** the cover diaphragm (6) is provided with a reflection layer at its side facing the air space (3).

## Revendications

1. Parapluie éclairage et acoustique
- avec un mât de support (2) ;
- avec un espace d'air d'absorption acoustique (3) fermé,
-- qui est disposé au niveau d'une première zone d'extrémité (4) du mât de support (2) ; et
-- qui est délimité par une paroi en tissu acoustique (5) tridimensionnelle tendue et une membrane de recouvrement (6), et
- avec un dispositif d'éclairage (7) qui est disposé dans l'espace d'air (3),
- dans lequel la paroi en tissu acoustique (5) est tendue au moyen d'un profil de bague de pression (8) guidé au niveau du mât de support (2), profil au niveau duquel est fixée une zone d'extrémité (9) de la paroi en tissu acoustique (5), et d'un dispositif de fixation (10) disposé au niveau du mât de support (2),
**caractérisé en ce que**
le profil de bague de pression (8) est guidé au niveau du mât de support (2) au moyen d'un agencement de câbles tendeurs (13) s'étendant sur une tête de mât de support (12).

2. Parapluie éclairage et acoustique selon la revendication 1, **caractérisé en ce que** la paroi en tissu acoustique (5) tendue est réalisée en forme d'entonnoir, de pyramide, de capot ou de cône et présente une ouverture (11).

3. Parapluie éclairage et acoustique selon la revendication 1 ou 2, **caractérisé en ce que** le dispositif d'éclairage (7) est fixé au niveau d'une zone de mât de support (14) s'étendant dans l'espace d'air (3).

4. Parapluie éclairage et acoustique selon l'une des revendications 1 à 3, **caractérisé par** un dispositif de commande (17) qui est fixé au niveau de la zone de mât de support (14) s'étendant dans l'espace d'air (3).

5. Parapluie éclairage et acoustique selon l'une des revendications 1 à 4, **caractérisé en ce qu'**un pied d'appui (16) est disposé au niveau d'une seconde zone d'extrémité (15) du mât de support (2).

6. Parapluie éclairage et acoustique selon l'une des revendications 1 à 5, **caractérisé en ce que** la hauteur du mât de support (2) est réglable.

7. Parapluie éclairage et acoustique selon la revendication 6, **caractérisé en ce que** le mât de support (2) est réalisé en tant que support télescopique.

8. Parapluie éclairage et acoustique selon la revendication 6, **caractérisé en ce que** la hauteur du mât de support (2) est réglable par l'intermédiaire d'entretoises.

9. Parapluie éclairage et acoustique selon l'une des revendications 1 à 8, **caractérisé en ce que** la membrane de recouvrement (6) est munie d'une couche réfléchissante au niveau de sa face dirigée vers l'espace d'air (3).
